# EUROPÄISCHE PATENTSCHRIFT

(11) **EP 0 960 591 B1**
(45) Veröffentlichungstag und Bekanntmachung des Hinweises auf die Patenterteilung: **16.07.2003**
(21) Anmeldenummer: 99109003.6
(22) Anmeldetag: 06.05.1999
(51) Int. Cl.: A47K 3/17

(54) **Tragfuss für eine Duschwanne**
Support foot for a shower
Pied de support pour douche

(30) Priorität: 26.05.1998 DE 19823403
(43) Veröffentlichungstag der Anmeldung: 01.12.1999
(73) Patentinhaber: Franz Kaldewei GmbH & Co.KG, 59229 Ahlen (DE)
(72) Erfinder: Woeste, Hermann, 59227 Ahlen (DE)
(74) Vertreter: Albrecht, Rainer Harald, Dr.-Ing.

(56) Entgegenhaltungen:
- AT-B- 169 144
- DE-U- 29 717 613
- GB-A- 350 686

## Beschreibung

Die Erfindung betrifft einen Tragfuß für eine Duschwanne umfassend ein Stützelement und ein gegenüber diesem höhenverstellbares, an diesem festlegbares Fußelement, dessen unteres Ende auf dem Boden ruhen kann, wobei das Stützelement Stützabschnitte aufweist, die die Duschwanne in ihrem Boden- und/oder Spiegelbereich abstützen können, und wobei das Stützelement im Bereich seiner Stützabschnitte an der Duschwanne befestigbar ist.

Ein Tragfuß der eingangs beschriebenen Art ist aus DE 297 17 613 U1 bekannt. Dabei werden jeweils zwei gegenüberliegende Tragfüße mit einer Spannvorrichtung gegeneinander verspannt. Die Verbindung zwischen je einem Tragfuß und dem entsprechenden Wandabschnitt der Wanne erfolgt über eine Haltelasche, welche in einen Anschweißbolzen eingehängt wird, der fest mit der Wanne verbunden ist.

Bei anderen bekannten Duschwannen werden Tragfüße mit ihren Stützabschnitten an die Unterseite des Bodenbereichs oder des Spiegelbereichs einer Duschwanne geklebt. Wenn nach dem Ankleben der Tragfüße die Duschwanne noch bewegt werden muss, besteht die Gefahr, dass die Tragfüße durch Kollision mit einem Hindernis von der Duschwanne abgeschlagen werden. Weiterhin lassen sich angeklebte Tragfüße nicht problemlos entfernen und an einer anderen Stelle wieder neu anbringen, zumal die verwendeten Kleber unter Umständen eine längere Trockenzeit aufweisen. Bei Duschwannen mit Acrylkern wird vereinzelt von der Möglichkeit Gebrauch gemacht, Tragfüße an die Duschwannen anzuschrauben. Ein derartiges Anschrauben erweist sich als recht aufwendig. Sowohl das Anschrauben als auch das Ankleben der Tragfüße weisen den Nachteil auf, dass die Positionen der Tragfüße nicht vorgegeben sind, sondern in der Regel Tabellen und/oder Montageanleitungen entnommen werden müssen. Somit ist nicht gewährleistet, dass die Tragfüße an der optimalen Position montiert werden.

Der Erfindung liegt die Aufgabe zugrunde, einen Tragfuß mit den eingangs beschriebenen Merkmalen anzugeben, der einfach und variabel montierbar ist.

Erfindungsgemäß wird die Aufgabe dadurch gelöst, dass das Stützelement zwei Schenkel umfasst, die relativ zueinander verschwenkt und gegeneinander verspannt werden können, wobei jeder der Schenkel mindestens eine Bolzenaufnahme aufweist, die an der Unterseite der Duschwanne in deren Boden- und/oder Spiegelbereich angebrachte Bolzen aufnehmen können, und wobei die Bolzenaufnahmen durch Verschwenken der Schenkel so relativ zueinander bewegbar sind, dass von ihnen aufgenommene Bolzen an ihnen festgelegt werden können. Dadurch ist eine sichere Verbindung zwischen Tragfuß und Unterseite der Duschwanne gewährleistet. Der erfindungsgemäße Tragfuß bietet den Vorteil, dass er als selbständige Einheit durch Bewegen seiner Bolzenaufnahmen an beispielsweise zwei ihm zugeordneten Bolzen festgelegt werden kann.

Gemäß einer bevorzugten Ausführung der Erfindung sind die Bolzenaufnahmen als Schlüsselloch oder einseitig offen in Form eines Einschnittes ausgebildet, das oder der den Hals eines T-förmigen, an des Unterseite der Duschwanne angebrachten Bolzens aufnehmen kann. Durch-Verschwenken der Schenkel des Stützelementes relativ zueinander können die Hälse von in den Bolzenaufnahmen aufgenommenen T-Bolzen an die Enden der Einschnitte gepresst werden, so dass sie in diesen sicher gehalten sind. Das Stützelement kann als einstückiges Blechteil ausgeführt sein, wobei die Stützabschnitte des Stützelements vorzugsweise durch obere Umbiegungen der Schenkel nach innen gebildet sind.

Der Tragfuß kann Spannmittel umfassen, durch die die Schenkel des Stützelements aufeinander zu oder voneinander weg geschwenkt werden können, wobei gemäß einer Ausführungsform der vorliegenden Erfindung die Spannmittel eine die beiden Schenkel miteinander verbindende Gewindestange oder Schraube und auf diese aufschraubbare Muttern umfassen. Vorzugsweise ist eine der Muttern eine Flügelmutter und eine der Muttern eine Sechskantmutter, die in einer an einem der Schenkel ausgebildeten Drehbehinderung, die beispielsweise als Sechskantprägung oder als herausgestanzte Kanten ausgeführt ist, gehalten werden kann. Der Kopf der Schraube kann aber auch als Sechskant ausgebildet sein. Durch das Festziehen der Flügelmutter werden die beiden Schenkel aufeinander zu geschwenkt.

Alternativ dazu kann als Spannmittel auch ein auf das Stütz element aufschiebbares Profilteil von vorzugsweise U-förmigen Querschnitt dienen, durch dessen Aufschieben die Schenkel aufeinander zu geschwenkt werden können, wodurch die Hälse der T-Bolzen in die Enden der Einschnitte der Bolzenaufnahmen gepresst werden.

Die vorbeschriebenen Ausführungsformen können somit durch einfaches Andrehen einer Schraube oder Aufschieben eines Profilteils ein Festlegen der Bolzenaufnahmen an den Bolzen bewirken. Gleichfalls können durch Lösen der Schraube oder durch Abziehen des Profilteils die Bolzen wieder frei gegeben werden, so dass ein erfindungsgemäßer Tragfuß mit sehr geringem Aufwand an der Unterseite einer Duschwanne anbringbar und auch wieder von dieser lösbar ist.

Gemäß einer bevorzugten Ausführungsform der vorliegenden Erfindung sind auf den Oberseiten der Stützabschnitte Polster aus einem weichen Material anbringbar, die vorzugsweise an ihrer dem Stützabschnitt zugewandten Seite jeweils ein Rastelement mit Hinterschnitt aufweisen, das in Bohrungen in dem Stützabschnitt einrastbar ist. Vor der Montage der Tragfüße können diese Polster auf die Oberseiten der Stützabschnitte gerastet werden. Die Polster liegen an der Unterseite der Duschwanne im Bodenbereich oder im Spiegelbereich an und bewirken zum einen eine Schallentkopplung zwischen Duschwanne und Boden und schützen zum anderen die Unterseite der Duschwanne vor Beschädigungen.

Vorteilhafterweise weist das Stützelement an seiner Unterseite ein Innengewinde auf, wobei das Fußelement eine in dieses hinein und aus diesem herausschraubbare Gewindestange oder Schraube umfaßt. Vorzugsweise kann am unteren Ende der Gewindestange oder Schraube drehfest eine Kunststoffkappe angebracht sein. Durch Herein- und Herausschrauben der Gewindestange oder der Schraube kann die Höhe des Tragfußes verändert werden. Hier kann die Gewindestange bzw. die Schraube vorzugsweise über ihre gesamte Länge mit einem Gewinde versehen sein, so daß die Höhenverstellbarkeit des Tragfußes optimiert wird. Vorzugsweise ist die Kunststoffkappe sternförmig ausgebildet, so daß sie ohne Werkzeug leicht gegriffen und zur Höhenverstellung verdreht werden kann. Die Kunststoffkappe kann abgerundet sein, so daß sie auch auf rauhem oder unebenem Untergrund gut verschiebbar ist und dem Tragfuß einen festen Stand bietet.

Weitere Vorteile und Merkmale der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine perspektivische Ansicht eines Stützelements eines erfindungsgemäßen Tragfusses;
- Fig. 2: einen Querschnitt durch einen erfindungsgemäßen Tragfuß;
- Fig. 3: eine Ansicht gemäß dem Pfeil III in Fig. 2.

Wie aus Fig. 2 ersichtlich ist umfaßt ein erfindungsgemäßer Tragfuß ein Stützelement 1, aus dem ein Fußelement 2 nach unten herausschraubbar ist. Dies wird durch die strichpunktierte Stellung des nach unten herausgeschraubten Fußelements 2 in Fig. 2 verdeutlicht.

Das Stützelement 1, das in Fig. 1 perspektivisch dargestellt ist, ist vorzugsweise einstückig aus einem Blechstreifen durch Biegen und Stanzen geformt. Seine Seitenränder weisen eine seitliche Umbiegung 3 auf, die die Stabilität des Stützelements erhöht. In der Seitenansicht ist das Stützelement 1 etwa V-förmig oder U-förmig ausgebildet, wobei die beiden oberen Enden der V- oder U-Schenkel zuerst nach außen und oben nach innen umgebogene Stützabschnitte 4 bilden. An die Stützabschnitte 4 schließen sich nach unten etwa parallel zueinander verlaufende Spannabschnitte 5 an, deren Funktion im nachfolgenden noch näher beschrieben wird. An die Spannabschnitte 5 schließen sich unten konisch nach innen zulaufende Abschnitte 6 an, die in einen unteren horizontalen Abschnitt 7 übergehen, der die beiden konischen Abschnitte 6 miteinander verbindet.

Fig. 1 läßt sich entnehmen, daß der in Fig. 2 linke Schenkel des Stützelements 1 sich ausgehend von dem unteren horizontal verlaufenden Abschnitt 7 nach oben bis zu dem Stützabschnitt 4 verbreitert, wohingegen der in Fig. 2 rechte Schenkel des Stützelements 1 über seine gesamte Höhe etwa die gleiche Breite wie der untere horizontal verlaufende Abschnitt 7 aufweist.

Der untere horizontal verlaufende Abschnitt 7 verfügt über ein etwas außerhalb seiner Mitte angeordnetes Innengewinde 8. In dem abgebildeten Ausführungsbeispiel umfaßt das Fußelement 2 eine Gewindestange 9, die in das Innengewinde 8 hinein oder aus dem Innengewinde 8 herausschraubbar ist. Die Gewindestange 9 ist bis zu ihrem oberen Ende mit einem Gewinde versehen, um eine möglichst große Verstelltiefe zu gewährleisten. Auf das untere Ende der Gewindestange 9 ist drehfest eine Kunststoffkappe 10 aufgebracht. Die Kunststoffkappe 10 ist sternförmig geformt, um das Drehen der mit ihr verbundene Gewindestange 9 zu erleichtern (siehe Fig. 3). Alternativ kann anstelle der Gewindestange 9 eine Schraube verwendet werden.

Zwischen der Unterseite des unteren horizontal verlaufenden Abschnitts 7 des Stützelements 1 und der Kunststoffkappe 10 ist auf die Gewindestange 9 eine Kontermutter 11 aufgeschraubt. Alternativ dazu besteht auch die Möglichkeit, eine Kontermutter 11 von innen auf die Gewindestange 9 oder Schraube aufzuschrauben und gegen die Oberseite des Innengewindes 8 zu kontern.

Der in Fig. 2 rechte Schenkel des Stützelements 1 weist in seinem Spannabschnitt 5 etwas außermittig eine Sechskantprägung 12 auf, in der mittig eine durchgehende Bohrung 13 aufgenommen ist. Anstelle der Sechskantprägung 12 kann auch eine andere Drehbehinderung, beispielsweise in Form von herausgestanzten Kanten Verwendung finden. Der Spannabschnitt 5 des gegenüberliegenden in Fig. 2 linken Schenkels weist ebenfalls außermittig, der Bohrung 13 gegenüberliegend eine entsprechende Bohrung 14 auf, die zusammen mit der Bohrung 13 zur Aufnahme einer Gewindestange 15 dient. Auf die durch die beiden Bohrungen 13, 14 hindurchgeschobene Gewindestange 15 ist auf das in Fig. 2 linke Ende eine Flügelmutter 16 und auf das in Fig. 2 rechte Ende eine Sechskantschraube 17 aufgeschraubt. Die Sechskantschraube 17 ist dabei in der Sechskantprägung 12 aufgenommen und muß beim Festdrehen der Flügelmutter 16 nicht festgehalten werden. Alternativ kann auch anstelle der Gewindestange 15 eine Schraube verwendet werden, deren Kopf beispielsweise mit einem Sechskant versehen ist.

Wie aus Fig. 3 ersichtlich ist, sind Innengewinde 8 im unteren horizontal verlaufenden Abschnitt 7 des Stützelements 1 und Bohrungen 13, 14 in den Spannabschnitten 5 des Stützelements 1 derart außermittig angeordnet, daß die Gewindestangen 9, 15 und/oder die alternativ verwendeten Schrauben aneinander vorbei verlaufen.

Die Stützabschnitte 4 der beiden Schenkel des Stützelements 1 weisen jeweils eine nach innen in Form eines Einschnitts geöffnete Bolzenaufnahme 18 auf. Zusätzlich sind in dem in Fig. 2 links abgebildeten Stützabschnitts 4 zwei Bohrungen 19 und in dem in Fig. 2 rechts abgebildeten Stützabschnitts eine Bohrung 20 vorgesehen, die zur Aufnahme von Rastelementen 21 mit Hinterschnitt dienen, die auf ihrer Oberseite Polster 22 tragen, die einen etwa rechteckigen Umriß aufweisen und leicht gewölbt sind (siehe Fig. 3). Die Polster 22 können mit ihrer Oberseite an der Unterseite des Bodenbereichs oder des Spiegelbereichs einer Duschwanne anliegen und so für eine Schallentkopplung sorgen und die Duschwanne vor Beschädigungen schützen.

An der Unterseite des Bodenbereichs und/oder des Spiegelbereichs einer Duschwanne sind T-förmige Bolzen angebracht, in die die als Aufnahmemittel dienenden Bolzenaufnahmen 18 so einhakbar sind, daß der Hals der T-förmigen Bolzen von den nach innen geöffneten einschnittförmigen Bolzenaufnahmen 18 aufgenommen wird. Um den erfindungsgemäßen Tragfuß nach dem Einhaken der Bolzenaufnahmen 18 in jeweils einen Bolzen fest mit der Unterseite der Duschwanne zu verbinden, wird in dem abgebildeten Ausführungsbeispiel die Flügelmutter 16 angezogen. Dadurch werden die beiden Schenkel des Stützelements 1 aufeinander zu bewegt, wodurch die Hälse der T-förmigen Bolzen fest gegen die äußeren Enden der einschnittförmigen Bolzenaufnahmen 18 gepreßt werden. Auf diese Weise wird durch einfaches Festziehen der Flügelmutter 16 der erfindungsgemäße Tragfuß an der Unterseite der Duschwanne befestigt.

Es kann ebenfalls die Möglichkeit bestehen, nach außen geöffnete einschnittförmige Bolzenaufnahmen vorzusehen, die ebenfalls hinter an der Unterseite der Duschwanne angebrachte T-Bolzen eingehakt werden können. In diesem Fall müssen dann durch geeignete Gewindemittel oder geeignete Steckprofilklötze die Schenkel des Stützelements 1 auseinander gedrückt werden. Dies kann beispielsweise dadurch geschehen, daß die Flügelmutter und die Sechskantmutter an die Innenseiten der Schenkel drücken und durch Anziehen diese auseinander bewegen.

Es ist weiterhin vorstellbar, anstelle der Gewindestange 15 ein Raster in Form eines U-Profils über das Stützelement 1 zu schieben und dadurch dieses zusammen zu drücken. Auf diese Weise würden ebenfalls Bolzenaufnahmen 18, wie sie beispielsweise in Fig. 1 abgebildet sind, an entsprechenden T-förmigen Bolzen festgelegt.

## Patentansprüche

1. Tragfuß für eine Duschwanne umfassend ein Stützelement (1) und ein gegenüber diesem höhenverstellbares, an diesem festlegbares Fußelement (2), dessen unteres Ende auf dem Boden ruhen kann, wobei das Stützelement (1) Stützabschnitte (4) aufweist, die die Duschwanne in ihrem Bodenund/oder Spiegelbereich abstützen können, und wobei das Stützelement (1) im Bereich seiner Stützabschnitte (4) an der Duschwanne befestigbar ist, **dadurch gekennzeichnet, dass** das Stützelement (1) zwei Schenkel umfasst, die relativ zueinander verschwenkt und gegeneinander verspannt werden können, wobei jeder der Schenkel mindestens eine Bolzenaufnahme (18) aufweist, die an der Unterseite der Duschwanne in deren Boden- und/oder Spiegelbereich angebrachte Bolzen aufnehmen können, und wobei die Bolzenaufnahmen (18) durch Verschwenken der Schenkel so relativ zueinander bewegbar sind, dass von ihnen aufgenommene Bolzen an ihnen festgelegt werden können.

2. Tragfuß nach Anspruch 1, **dadurch gekennzeichnet, dass** die Bolzenaufnahmen (18) als Schlüsselloch oder einseitig offen in Form eines Einschnitts ausgebildet sind, das oder der den Hals eines T-förmigen, an der Unterseite der Duschwanne angebrachten Bolzens aufnehmen kann.

3. Trägfuß nach Anspruch 2, **dadurch gekennzeichnet, dass** durch Verschwenken der Schenkel des Stützelements (1) relativ zueinander die Hälse von in den Bolzenaufnahmen (18) aufgenommenen T-Bolzen an die Enden der Einschnitte gepresst werden.

4. Tragfuß nach einem der Ansprüche 1 bis 3, **dadurch gekennzeichnet, dass** das Stützelement (1) als einstückiges Blechteil ausgeführt ist.

5. Tragfuß nach einem der Ansprüche 1 bis 4, **dadurch gekennzeichnet, dass** die Stützabschnitte (4) des Stützelementes (1) durch obere Umbiegungen der Schenkel nach innen gebildet sind.

6. Tragfuß nach einem der Ansprüche 1 bis 5, **dadurch gekennzeichnet, dass** der Tragfuß weiterhin Spannmittel (12, 13, 14, 15, 16, 17) umfasst, durch die die Schenkel des Stützelements (1) aufeinander zu oder voneinander weg geschwenkt werden können.

7. Tragfuß nach Anspruch 6, **dadurch gekennzeichnet, dass** die Spannmittel eine die beiden Schenkel miteinander verbindende Gewindestange (15) oder Schraube und auf diese aufschraubbare Muttern (16, 17) umfasst.

8. Tragfuß nach Anspruch 7, **dadurch gekennzeichnet, dass** eine der Muttern eine Flügelmutter (16) ist und eine der Muttern eine Sechskantmutter (17) ist, die in einer an einem der Schenkel ausgebildeten Drehbehinderung, die beispielsweise als Sechskantprägung (12) oder als herausgestanzte Kanten ausgeführt ist, gehalten werden kann.

9. Tragfuß nach Anspruch 6, **dadurch gekennzeichnet, dass** die Spannmittel ein auf das Stützelement aufschiebbares Profilteil, vorzugsweise mit U-förmigem Querschnitt, umfassen, durch dessen Aufschieben die Schenkel aufeinander zu geschwenkt werden können.

10. Tragfuß nach einem der Ansprüche 1 bis 9, **dadurch gekennzeichnet, dass** auf der Oberseite der Stützabschnitte (4) Polster (22) aus einem weichen Material anbringbar sind, die vorzugsweise an ihrer dem Stützabschnitt (4) zugewandten Seite jeweils ein Rastelement (21) mit Hinterschnitt aufweisen, das in Bohrungen (19, 20) in dem Stützabschnitt (4) einrastbar ist.

11. Tragfuß nach einem der Ansprüche 1 bis 10, **dadurch gekennzeichnet, dass** das Stützelement (1) an seiner Unterseite ein Innengewinde (8) aufweist und dass das Fußelement (2) eine in dieses hinein und aus diesem herausschraubbare Gewindestange (9) oder Schraube umfasst.

12. Tragfuß nach Anspruch 11, **dadurch gekennzeichnet, dass** am unteren Ende der Gewindestange (9) oder Schraube drehfest eine Kunststoffkappe (10) angebracht ist.

13. Tragfuß nach Anspruch 12, **dadurch gekennzeichnet, dass** die Kunststoffkappe (10) sternförmig ausgebildet ist.

14. Tragfuß nach einem der Ansprüche 11 bis 13, **dadurch gekennzeichnet, dass** das Stützelement (1) im Wesentlichen V-förmig oder U-förmig gestaltet ist, wobei die beiden Schenkel bodenseitig über einen waagerecht verlaufenden Abschnitt (7) miteinander verbunden sind, in dem das Innengewinde (8) ausgebildet ist.

## Claims

1. A supporting foot for a shower tray, comprising a supporting element (1) and a foot element (2) which can be fixed thereto and which is height-adjustable in relation thereto, the lower end of which foot element can rest on the floor, wherein the supporting element (1) comprises supporting sections (4) which are capable of supporting the shower tray in its base and/or flat region, and wherein the supporting element (1) can be fixed in the region of its supporting sections (4) to the shower tray, **characterised in that** the supporting element (1) comprises two limbs which can be swung in relation to each other and which can be braced against each other, wherein each of the limbs comprises at least one stud receiver (18) which can receive studs mounted on the underside of the shower tray in the base and/or flat region thereof, and wherein the stud receivers (18) can be moved in relation to each other by swinging the limbs so that studs which are received by them can be fixed to them.

2. A supporting foot according to claim 1, **characterised in that** the stud receivers (18) are formed as a keyhole or are open on one side in the form of an indent, which can receive the neck of a T-shaped stud mounted on the underside of the shower tray.

3. A supporting foot according to claim 2, **characterised in that** by swinging the limbs of the supporting element (1) in relation to each other the necks of the T-shaped studs which are received in the stud receivers (18) are pressed on to the ends of the indents.

4. A supporting foot according to any one of claims 1 to 3, **characterised in that** the supporting element (1) is formed as a one-piece sheet metal part.

5. A supporting foot according to any one of claims I to 4, **characterised in that** the supporting sections (4) of the supporting element (1) are formed by bending the limbs back at the top.

6. A supporting foot according to any one of claims 1 to 5, **characterised in that** the supporting foot additionally comprises fixing means (12, 13, 14, 15, 16, 17) by which the limbs of the supporting element (1) can be swung towards each other or away from each other.

7. A supporting foot according to claim 6, **characterised in that** the fixing means comprise a threaded rod (15) or screw which join the two limbs to each other, and nuts (16, 17) which can be screwed thereon.

8. A supporting foot according to claim 7, **characterised in that** one of the nuts is a wing nut (16) and one of the nuts is a hexagonal nut (17) which can be held in an anti-rotation device which is formed on one of the limbs and which is designed as a hexagonal indent (12) or as punched-out edges, for example.

9. A supporting foot according to claim 6, **characterised in that** the fixing means comprise a profiled part, which preferably has a U-shaped cross section and which can be slid on to the supporting element, by the sliding on of which the limbs can be swung towards each other.

10. A supporting foot according to any one of claims 1 to 9, **characterised in that** pads (22) of a soft material can be mounted on the upper face of the supporting sections (4), which pads, on their side facing the supporting section (4), preferably each have a locking element (21) which comprises an undercut and which can lock into holes (19, 20) in the supporting section (4).

11. A supporting foot according to any one of claims 1 to 10, **characterised in that** the supporting element (1) has an internal thread (8) on its underside, and that the foot element (2) comprises a threaded rod (9) or screw which can be screwed into and out of said internal thread.

12. A supporting foot according to claim 11, **characterised in that** a plastics cap (10) is mounted at the lower end of the threaded rod (9) or screw.

13. A supporting foot according to claim 12, **characterised in that** the plastics cap (10) is of star-shaped construction.

14. A supporting foot according to any one of claims 11 to 13, **characterised in that** the supporting element (1) is substantially V-shaped or U-shaped in form, wherein the two limbs are joined to each other at their bases via a horizontally extending section (7) in which the internal thread (8) is formed.

## Revendications

1. Pied de support pour bac à douche comprenant un élément de soutien (1) et un élément de pied (2) réglable en hauteur par rapport à celui-ci et pouvant être fixé dessus, dont l'extrémité inférieure peut reposer sur le sol, l'élément de soutien (1) présentant des tronçons de soutien (4) qui peuvent soutenir le bac à douche au niveau de son fond et/ou de sa paroi, l'élément de soutien (1) pouvant être fixé au bac à douche au niveau de ses tronçons de soutien (4), **caractérisé en ce que** l'élément de soutien (1) comprend deux ailes, qui peuvent pivoter l'une par rapport à l'autre et être serrées l'une contre l'autre, chacune des ailes présentant au moins un logement de boulon (18), qui peut recevoir des boulons fixés sur le côté inférieur du bac à douche au niveau de son fond et/ou de sa paroi, et les logements de boulons (18) étant mobiles l'un par rapport à l'autre en faisant pivoter les ailes de sorte que les boulons qu'elles reçoivent peuvent être fixés sur elles.

2. Pied de support selon la revendication 1, **caractérisé en ce que** les logements de boulons (18) présentent la forme d'un trou de serrure ou sont ouverts d'un côté en forme d'entaille, l'une ou l'autre forme pouvant accueillir le col d'un boulon en forme de T, disposé sur le côté inférieur du bac à douche.

3. Pied de support selon la revendication 2, **caractérisé en ce qu'**en faisant pivoter les ailes de l'élément de soutien (1) l'une par rapport à l'autre, les cols des boulons en T insérée dans les logements de boulons (18) peuvent être pressés contre les extrémités des entailles.

4. Pied de support selon l'une des revendications 1 à 3, **caractérisé en ce que** l'élément de soutien (1) est constitué d'un élément de tole d'une seule pièce.

5. Pied de support selon l'une des revendications 1 à 4, **caractérisé en ce que** les tronçons de soutien (4) de l'élément de soutien (1) sont formés en recourbant la partie supérieure des ailes vers l'intérieur.

6. Pied de support selon l'une des revendications 1 à 5 , **caractérisé en ce que** le pied de support comprend d'autres moyens de serrage (12, 13, 14, 15, 16, 17) grâce auxquels les ailes de l'élément de soutien (1) peuvent être pivotées de facon à les rapprocher l'une de l'autre ou au contraire de les éloigner l'une de l'autre.

7. Pied de support selon la revendication 6, **caractérisé en ce que** le moyen de serrage comprend une tige filetée (15) ou une vis reliant les deux ailes l'une à l'autre et des écrous (16, 17) pouvant être vissés sur celle-ci.

8. Pied de support selon la revendication 7, **caractérisé en ce que** l'un des écrous est un écrou papillon (16) et que l'un des écrous est un écrou hexagonal (17), qui peut être maintenu dans une entrave à la rotation formée sur l'une des ailes, laquelle peut par exemple être réalisée sous la forme d'une empreinte hexagonale (12) ou d'arêtes découpées.

9. Pied de support selon la revendication 6, **caractérisé en ce que** les moyens de serrage comprennent un élément profilé coulissant sur l'élément de soutien, de préférence avec une section transversale en U, son coulissement permettant de faire pivoter les ailes l'une sur l'autre.

10. Pied de support selon l'une des revendications 1 à 9, **caractérisé en ce que** des coussins (22) réalisés dans un matériau tendre peuvent être fixés sur le côté supérieur des tronçons de soutien (4), coussins présentant chacun de préférence sur leur côté tourné vers le tronçon de soutien (4) un élément d'encliquetage (21) avec contre-dépouille pouvant être encliqueté dans des trous (19, 20) dans le tronçon de soutien (4).

11. Pied de support selon l'une des revendications 1 à 10, **caractérisé en ce que** l'élément de soutien (1) présente un taraudage (8) au niveau de sa face inférieure et **en ce que** l'élément de pied (2) comprend une tige filetée (9) ou une vis pouvant être vissée ou dévissée dans ou hors de celui-ci.

12. Pied de support selon la revendication 11, **caractérisé en ce qu'**un capuchon en matière plastique (10) est placé sur l'extrémité inférieure de la tige filetée (9) ou de la vis de façon à résister à la torsion.

13. Pied de support selon la revendication 12, **caractérisé en ce que** le capuchon en matière plastique (10) est réalisé en forme d'étoile.

14. Pied de support selon l'une des revendications 11 à 13, **caractérisé en ce que** l'élément de soutien (1) est pour l'essentiel réalisé en forma de V ou de U, les deux ailes étant reliées l'une à l'autre du coté du sol par un tronçon (7) horizontal dans lequel est formé le taraudage (8).
